# EUROPÄISCHE PATENTSCHRIFT

(11) **EP 2 362 009 B1**
(45) Veröffentlichungstag und Bekanntmachung des Hinweises auf die Patenterteilung: **08.04.2015**
(21) Anmeldenummer: 11152873.3
(22) Anmeldetag: 01.02.2011
(51) Int. Cl.: D06F 39/02, D06F 35/00

(54) **Wasserführendes Hausgerät umfassend ein Gehäuse und eine Einspülschale**
Water-guiding household device comprising a housing and a washing powder drawer
Appareil ménager transportant de l'eau comprenant un boîtier et un bac à détergent

(30) Priorität: 18.02.2010 DE 102010002085
(43) Veröffentlichungstag der Anmeldung: 31.08.2011
(73) Patentinhaber: BSH Hausgeräte GmbH, 81739 München (DE)
(72) Erfinder: Eglmeier, Hans, 10587 Berlin (DE); Hanau, Andreas, 12359 Berlin (DE); Schaub, Hartmut, 14656 Brieselang (DE)

(56) Entgegenhaltungen:
- EP-A1- 1 645 675
- EP-A2- 1 950 335
- US-A- 4 853 735

## Beschreibung

Die Erfindung betrifft ein wasserführendes Hausgerät, insbesondere ein Wäschebehandlungsgerät zum Waschen und/oder Trocknen von Wäsche. Speziell betrifft die Erfindung das Gebiet der Waschmaschinen und Waschtrockner.

Aus der DE 20 2006 019 468 U1 ist eine Anordnung mit einer Einspülschale und einem Schalengriff für eine Waschmaschine bekannt. Hierbei weist der Schalengriff eine Grifföffnung durch die ein Benutzer mit einer Hand greifen kann, um die Einspülschale an dem Schalengriff aus einem Gehäuse der Waschmaschine zu ziehen.

Aus der US 2006/0075790 A1 ist eine Waschmaschine bekannt. Die bekannte Waschmaschine weist einen Waschmittelbehälter, ein Gehäuse und ein Filter auf. Der Waschmittelbehälter ist auf einer Seite der Maschine angeordnet. Über Rohre wird ein Luftstrom aus der Waschmaschine geführt. Der Waschmittelbehälter befindet sich hierbei bezüglich des Luftstroms zwischen den Rohren, so dass der Luftstrom durch das Filter des Waschmittelbehälters strömt.

Die Offenlegungsschrift EP 16 45 675 A1 gehört zur gleichen Patentfamilie wie die vorstehend genannte US 2006/0075790 A1 und zeigt eine Waschmaschine mit einem Behälter, in welchem ein Waschmittel aufgenommen werden kann. Diagonal angeordnet im Innenraum des Behälters ist ein Filter vorgesehen, der Flusen aus einer aus der Waschmaschine herausströmenden Luft herausfiltern soll.

Bei einer Waschmaschine ist es denkbar, dass Ozon eingesetzt wird, um das Wasch- bzw. Reinigungsergebnis zu verbessern. Dazu kann zum Beispiel Ozon in einen Laugenbehälter oder dergleichen der Waschmaschine eingelassen werden, um dort in Kontakt mit der zu behandelnden Wäsche zu kommen. Dabei besteht das Problem, dass im Allgemeinen eine gasdichte Ausgestaltung der Waschmaschine nicht zulässig ist, andererseits aber auch das Austreten von Ozon aus der Waschmaschine nicht erwünscht und gegebenenfalls auch nicht zulässig ist. Speziell könnte das Ozon über die Einspülschale entweichen.

Eine Aufgabe der Erfindung ist es, ein wasserführendes Hausgerät zu schaffen, bei dem der Austritt unerwünschter Gase verhindert oder zumindest verringert ist. Speziell ist es eine Aufgabe der Erfindung, ein wasserführendes Hausgerät anzugeben, bei dem ein Einsatz von Ozon zur Behandlung von Wäsche oder dergleichen möglich ist, ohne dass Ozon an die Umgebung abgegeben wird.

Die Aufgabe wird durch ein erfindungsgemäßes wasserführendes Hausgerät gemäß beigefügtem unabhängigem Patentanspruch gelöst.

Durch die in den abhängigen Patentansprüchen aufgeführten Maßnahmen sind bevorzugte und vorteilhafte Weiterbildungen des erfindungsgemäßen Hausgeräts möglich.

Vorteilhaft und bevorzugt ist es, dass die Filtervorrichtung zumindest ein Ozonfilter umfasst. Hierbei ist es ferner vorteilhaft, dass das Ozonfilter ein in dem Gasfluss enthaltenes Ozon durch Absorption und/oder chemische Reaktion, insbesondere durch Zersetzung, filtert. Hierdurch kann der Anteil des Ozons in dem ausströmenden Gasfluss verbraucht werden, so dass kein oder jedenfalls nur eine verringerte Menge an Ozon entweicht.

Vorteilhaft und bevorzugt ist es auch, dass der Gasfluss durch die Filtervorrichtung hindurchgeführt ist oder dass der Gasfluss in innigem Kontakt entlang der Filtervorrichtung geführt ist. Hierbei wird die Filtervorrichtung so platziert, dass der aus dem Behandlungsbereich entweichende Gasfluss durch die Filtervorrichtung oder in innigem Kontakt an der Filtervorrichtung entlang strömen muss.

Es ist ferner vorteilhaft, dass die Filtervorrichtung verstellbar an dem Eingriff angeordnet ist und dass ein Erfassungselement vorgesehen ist, das eine Verstellung der Filtervorrichtung erfasst. Beispielsweise kann die Filtervorrichtung schwenkbar an dem Schalengriff angeordnet sein. Hierbei kann eine Feder vorgesehen sein, die die Filtervorrichtung in eine Stellung verstellt, in der der Eingriff verschlossen ist. Wenn der Benutzer die Filtervorrichtung beim Eingreifen in den Eingriff verstellt, dann erfasst das Erfassungselement die Verstellung, wodurch in vorteilhafter Weise eine Unterbrechung des Einsatzes von Ozon oder dergleichen im Behandlungsbereich ermöglicht ist. Hierbei kann auch eine ausgezogene Stellung der Einspülschale erfasst werden, um den Einsatz von Ozon oder dergleichen im Behandlungsbereich zu verhindern.

Die Filtervorrichtung kann in vorteilhafter und bevorzugter Weise einen Katalysator oder ein Aktivkohleelement aufweisen. Hierbei kann die Filtervorrichtung beispielsweise einen Rahmen und eine in dem Rahmen angeordnete gasdurchlässige Füllung umfassen, wobei die Füllung als Vlies, als offenporiger Schaum oder als Gitter ausgestaltet ist. Speziell Aktivkohle hat den Vorteil, ein einfaches, aber wirksames Mittel zum Ozonabbau zu sein. Dabei wird die Aktivkohle durch Reaktion mit dem Ozon zu gasförmigem und insoweit unbedenklichem Kohlendioxid abgebaut.

Bevorzugte Ausführungsbeispiele der Erfindung sind in der nachfolgenden Beschreibung anhand der beigefügten Zeichnung näher erläutert. Es zeigt:
- Fig. 1: ein wasserführendes Hausgerät in einer auszugsweisen, schematischen Schnittdarstellung.

Fig. 1 zeigt ein wasserführendes Hausgerät 1 in einer auszugsweisen, schematischen Schnittdarstellung. Das wasserführende Hausgerät 1 kann insbesondere als Wäschebehandlungsgerät ausgestaltet sein und zum Waschen und/oder Trocknen von Wäsche dienen. Speziell kann das wasserführende Hausgerät 1 als Waschmaschine oder Waschtrockner ausgestaltet sein. Das wasserführende Hausgerät 1 eignet sich allerdings auch für andere Anwendungsfälle.

Das Hausgerät 1 weist ein Gehäuse 2 und eine Einspülschale 3 auf. Das Gehäuse 2 ist in der Regel mehrteilig ausgestaltet und aus verschiedenen Komponenten zusammengesetzt. Hierbei kann das Gehäuse 2 ein Schalengehäuse 4 umfassen, in das die Einspülschale 3 einschiebbar ist. In der in der Fig. 1 dargestellten Stellung ist die Einspülschale 3 vollständig in das Gehäuse 2 eingeschoben. Je nach Ausgestaltung der Einspülschale 3 kann diese in der eingeschobenen Stellung auch etwas aus dem Gehäuse 2 herausstehen.

Die Einspülschale 3 weist eine oder mehrere Kammern 5 auf, die zum Aufnehmen von Wäschebehandlungsmitteln dienen. Beispielsweise kann ein pulverförmiges Wäschebehandlungsmittel, insbesondere ein Vollwaschmittel, ein flüssiges Wäschebehandlungsmittel, insbesondere ein Weichspüler, oder auch ein anderes Behandlungsmittel, insbesondere ein Imprägniermittel, in die Kammer 5 eingefüllt werden.

Die Einspülschale 3 weist einen Schalengriff 6 auf. Eine Vorderseite 7 der Einspülschale 3 ist hierbei an dem Schalengriff 6 ausgestaltet. Die Einspülschale 3 kann auch mehrteilig ausgestaltet sein. Beispielsweise kann der Schalengriff 6 mit einem die Kammer 5 umschließenden Behälterteil zusammengesteckt sein.

Der Schalengriff 6 weist einen Eingriff 8 auf, vor dem von der Vorderseite 7 her gesehen ein Griffbereich 9 gebildet ist. Der Griffbereich 9 ist von einer Filtervorrichtung 10 verschlossen. Die Filtervorrichtung 10 umfasst einen Rahmen 11 und eine in dem Rahmen 11 angeordnete Füllung 12. Der Rahmen 11 umschließt die Füllung 12. Hierbei ist die Filtervorrichtung 10 über ein Lager 13 schwenkbar angeordnet. Die Filtervorrichtung 10 kann um das Lager 13 in einer Öffnungsrichtung 14 geschwenkt werden.

Oberhalb der Filtervorrichtung 10 ist ein Erfassungselement 15 mit einem Stift 16 angeordnet. Der Stift 16 kann in ein Gehäuse 17 des Erfassungselements 15 eingeschoben werden. Beispielsweise kann das Erfassungselement 15 die Funktionsweise eines Tasters haben, so dass bei hinein gedrücktem Stift 16 ein Stromkreis geschlossen ist. Das Erfassungselement 15 ist beispielsweise mit einer Steuerung des wasserführenden Hausgeräts 1 verbunden.

Beim Öffnen der Filtervorrichtung 10 in der Öffnungsrichtung 14 wird nach einem gewissen Schwenkwinkel der Stift 16 in das Gehäuse 17 gedrückt, wodurch das Erfassungselement 15 betätigt wird. Hierdurch ist eine Verstellung der Filtervorrichtung 10 erfassbar. In dieser Stellung der Filtervorrichtung 10 kann der Benutzer die Einspülschale 3 durch Eingreifen mit einer Hand in den Griffbereich 9 aus dem Gehäuse 2 herausziehen.

In das Lager 13 kann eine Schraubfeder integriert sein, die die Filtervorrichtung 10 in der in der Fig. 1 dargestellten geschlossenen Stellung hält.

Im Betrieb des wasserführenden Hausgeräts 1 kann Ozon oder ein anderes, vergleichbar wirkendes Gas eingesetzt werden, um einen Behandlungs- oder Reinigungserfolg zu verbessern. Hierbei muss gewährleistet sein, dass kein oder nur eine unbedenkliche Menge des Ozons aus dem Gehäuse 2 austritt. Andererseits darf das Gehäuse 2 auch nicht vollständig abgedichtet sein, da sich beispielsweise elektrische Komponenten im Gehäuse 2 befinden.

Das Hausgerät 1 weist eine freie Belüftung des Behandlungsbereichs auf. Beispielsweise kann der Behandlungsbereich innerhalb eines Laugenbehälters ausgestaltet sein. Das wasserführende Hausgerät 1 weist dann eine freie Laugenbehälterbelüftung auf. Hierbei kann ein Gasfluss von Gasen aus dem Behandlungsbereich über die Einspülschale 3 aus dem Gehäuse 2 heraus auftreten, wie es durch die Pfeile 18, 19, 20 veranschaulicht ist. Der Gasfluss tritt hierbei über die gasdurchlässige Füllung 12 der Filtervorrichtung 10 auf. Ansonsten ist das Gehäuse 2 im Bereich der Einspülschale 3 zumindest im Wesentlichen abgedichtet. Wird beispielsweise der Laugenbehälter mit ozonhaltiger Luft befüllt, dann gelangt ein Teil des Ozons auch in das Schalengehäuse 4.

Neben dem natürlichen Zerfall des Ozons, der von der Zeit und von Reaktionen mit Oberflächenverunreinigungen wie beispielsweise Fetten oder Biofilmen abhängt, gibt es weitere Möglichkeiten des kontrollierten Ozonabbaus. Neben anderen geeigneten Katalysatormaterialien und Temperaturen von etwa 300°C ist Aktivkohle ein einfaches, aber wirksames Mittel zum Ozonabbau. Dabei wird die Aktivkohle zu gasförmigem Kohlendioxid abgebaut.

Bei dem in der Fig. 1 dargestellten Ausführungsbeispiel wirkt die Filtervorrichtung 10 zum einen als Filter. Zum anderen hat die Filtervorrichtung 10 die Funktion einer verschließenden Klappe für die durch den Eingriff 8 gebildete Griffmulde des Schalengriffs 6. Die luftdurchlässige Füllung 12 kann in Form eines Vlieses, eines offenporigen Schaums oder eines Gitters ausgestaltet sein. Die Füllung 12 besteht aus einem Ozon abbauenden Material oder ist mit einem solchen beschichtet. In Frage kommen Substanzen, wie zum Beispiel ein geeigneter Katalysator zum Abbau des Ozons oder Aktivkohle. Bei geschlossener Einspülschale 3 ist auch die über die Federkraft geschlossene, durch die Filtervorrichtung 10 gebildete Klappe 10 geschlossen, so dass ein Luftaustausch aus dem Laugenbehälter ausschließlich über die Füllung 12 der Filtervorrichtung 10 stattfindet.

Wenn der Benutzer während der Zufuhr von Ozon in den Behandlungsbereich die Filtervorrichtung 10 zurückdrückt und das Erfassungselement 15 betätigt wird, dann unterbricht die Steuerung des wasserführenden Hausgeräts 1 in vorteilhafter Weise die weitere Zufuhr von ozonhaltiger Luft in den Laugenbehälter. Hierdurch gelangt auch kein Ozon mehr in die Einspülschale 3. Zum Unterbrechen der Ozonzufuhr kann auch ein anderer geeigneter Mechanismus bzw. eine elektrische Schaltung dienen.

Das Vorhandensein der zusätzlichen, Ozon abbauenden Filtervorrichtung 10 verhindert somit zuverlässig den unkontrollierten Austritt von Ozon aus dem Gehäuse 2 des wasserführenden Hausgeräts 1, ohne dass die notwendige Belüftung des Laugenbehälters behindert wird.

Die Erfindung ist nicht auf die beschriebenen Ausführungsbeispiele beschränkt.

### Bezugszeichenliste

- 1: Wasserführendes Hausgerät
- 2: Gehäuse
- 3: Einspülschale
- 4: Schalengehäuse
- 5: Kammer
- 6: Schalengriff
- 7: Vorderseite
- 8: Eingriff
- 9: Griffbereich
- 10: Filtervorrichtung
- 11: Rahmen
- 12: Füllung
- 13: Lager
- 14: Öffnungsrichtung
- 15: Erfassungselement
- 16: Stift
- 17: Gehäuse
- 18 - 20: Pfeile zur Illustration des Gasflusses

## Patentansprüche

1. Wasserführendes Hausgerät (1), insbesondere Wäschebehandlungsgerät zum Waschen und/oder Trocknen von Wäsche, mit einem Gehäuse (2), einer Einspülschale (3), die zumindest teilweise in das Gehäuse (2) einschiebbar ist, und einem Behandlungsbereich, wobei ein Gasfluss von Gasen aus dem Behandlungsbereich über die Einspülschale (3) aus dem Gehäuse (2) heraus ermöglicht ist, wobei die Einspülschale (3) zumindest eine Filtervorrichtung (10) aufweist, über die der Gasfluss geführt ist, wobei die Einspülschale (3) einen Schalengriff (6) aufweist, **dadurch gekennzeichnet, dass** die Filtervorrichtung (10) an dem Schalengriff (6) angeordnet ist, wobei der Schalengriff (6) in einem Griffbereich (9) einen Eingriff (8) aufweist und dass die Filtervorrichtung (10) zum Verschließen des Eingriffs (8) dient.

2. Hausgerät nach Anspruch 1, **dadurch gekennzeichnet, dass** die Filtervorrichtung (10) zumindest ein Ozonfilter (12) umfasst.

3. Hausgerät nach Anspruch 2, **dadurch gekennzeichnet, dass** das Ozonfilter (12) ein in dem Gasfluss enthaltenes Ozon durch Absorption und/oder Zersetzung und/oder chemische Reaktion filtert.

4. Hausgerät nach einem der vorigen Ansprüche, **dadurch gekennzeichnet, dass** der Gasfluss zumindest im Wesentlichen durch die Filtervorrichtung (10) hindurchgeführt ist oder dass der Gasfluss zumindest im Wesentlichen entlang der Filtervorrichtung (10) geführt ist.

5. Hausgerät nach einem der vorherigen Ansprüche, **dadurch gekennzeichnet, dass** die Filtervorrichtung (10) verstellbar an dem Eingriff (8) angeordnet ist und dass ein Erfassungselement (15) vorgesehen ist, das eine Verstellung der Filtervorrichtung (10) erfasst.

6. Hausgerät nach Anspruch 5, **dadurch gekennzeichnet, dass** in dem Behandlungsbereich ein Ozon einsetzbar ist und dass bei einer Erfassung der Verstellung der Filtervorrichtung (10) durch das Erfassungselement (15) die weitere Zufuhr von ozonhaltiger Luft in den Laugenbehälter von der Steuerung des Hausgerätes unterbrochen wird.

7. Hausgerät nach einem der vorigen Ansprüche, **dadurch gekennzeichnet, dass** die Filtervorrichtung (10) zumindest einen Katalysator (12) und/oder zumindest ein Aktivkohleelement (12) aufweist.

8. Hausgerät nach einem der vorigen Ansprüche, **dadurch gekennzeichnet, dass** die Filtervorrichtung (10) einen Rahmen (11) und eine in dem Rahmen (11) angeordnete gasdurchlässige Füllung (12) aufweist, die als Vlies, als offenporiger Schaum oder als Gitter ausgestaltet ist.

## Claims

1. Water-guiding household appliance (1), especially laundry care appliance for washing and/or drying items of laundry, with a housing (2), a washing powder drawer (3) which is able to be pushed at least partly into the housing (2) and a laundry care area, wherein a flow of gases from the laundry care area via the washing powder drawer (3) out of the housing (2) is made possible, wherein the washing powder drawer (3) has at least one filter apparatus (10) via which the gas flow is guided, wherein the washing powder drawer (3) has drawer handle (6), **characterised in that** the filter apparatus (10) is disposed on the drawer handle (6), wherein the drawer handle (6) has a recess (8) in a handle area and that the filter apparatus (10) is used for closing off the recess (8).

2. Household appliance according to claim 1, **characterised in that** the filter apparatus (10) comprises at least an ozone filter (12).

3. Household appliance according to claim 2, **characterised in that** the ozone filter (12) filters ozone contained in the gas flow by absorption and/or decomposition and/or chemical reaction.

4. Household appliance according to one of the preceding claims, **characterised in that** the gas flow is at least essentially guided through the filter apparatus (10) or that the gas flow is at least essentially guided along the filter apparatus (10).

5. Household appliance according to one of the preceding claims, **characterised in that** the filter apparatus (10) is disposed adjustably on the recess (8) and that a detection element (15) is provided which detects an adjustment of the filter apparatus (10).

6. Household appliance according to claim 5, **characterised in that** ozone is able to be used in the laundry care area and that with a detection of the adjustment of the filter apparatus (10) by the detection unit (15) the further supply of air containing ozone into the tub is interrupted by the controller of the household appliance.

7. Household appliance according to one of the preceding claims, **characterised in that** the filter apparatus (10) has at least one catalytic converter (12). and/or at least one activated carbon element (12).

8. Household appliance according to one of the preceding claims, **characterised in that** the filter apparatus (10) has a frame (11) and a gas-permeable filling (12) disposed in the frame (11) which is embodied as fleece, as open-pore foam or as a mesh.

## Revendications

1. Appareil ménager (1) à circulation d'eau, notamment appareil de traitement de linge, destiné à laver et/ou sécher du linge, comprenant un boîtier (2), un bac à détergent (3) qui est insérable au moins en partie dans le boîtier (2), et une zone de traitement, un flux de gaz composé de gaz provenant de la zone de traitement pouvant sortir du boîtier (2) par l'intermédiaire du bac à détergent (3), le bac à détergent (3) présentant au moins un dispositif de filtrage (10) par l'intermédiaire duquel le flux de gaz est guidé, le bac à détergent (3) présentant une poignée coquille (6), **caractérisé en ce que** le dispositif de filtrage (10) est disposé sur la poignée coquille (6), la poignée coquille (6) présentant une prise (8) dans une zone de préhension (9) et **en ce que** le dispositif de filtrage (10) sert à obturer la prise (8).

2. Appareil ménager selon la revendication 1, **caractérisé en ce que** le dispositif de filtrage (10) comprend au moins un filtre à ozone (12).

3. Appareil ménager selon la revendication 2, **caractérisé en ce que** le filtre à ozone (12) filtre un ozone contenu dans le flux de gaz, par absorption et/ou décomposition et/ou réaction chimique.

4. Appareil ménager selon l'une quelconque des revendications précédentes, **caractérisé en ce que** le flux de gaz est guidé au moins essentiellement en traversant le dispositif de filtrage (10) ou **en ce que** le flux de gaz est guidé au moins essentiellement le long du dispositif de filtrage (10).

5. Appareil ménager selon l'une quelconque des revendications précédentes, **caractérisé en ce que** le dispositif de filtrage (10) est disposé de manière réglable sur la prise (8) et **en ce qu'**un élément de détection (15) est ménagé, lequel détecte un réglage du dispositif de filtrage (10).

6. Appareil ménager selon la revendication 5, **caractérisé en ce qu'**un ozone est insérable dans la zone de traitement et **en ce que** lors d'une détection d'un réglage du dispositif de filtrage (10) par l'élément de détection (15) la poursuite de l'alimentation d'air contenant de l'ozone dans le bac de liquide de lavage est interrompue par la commande de l'appareil ménager.

7. Appareil ménager selon l'une quelconque des revendications précédentes, **caractérisé en ce que** le dispositif de filtrage (10) présente au moins un catalyseur (12) et/ou au moins un élément à charbon actif (12).

8. Appareil ménager selon l'une quelconque des revendications précédentes, **caractérisé en ce que** le dispositif de filtrage (10) présente un cadre (11) et une masse de remplissage (12) perméable au gaz, disposée dans le cadre (11), laquelle est réalisée comme non-tissé, comme mousse à pores ouverts ou comme grille.
